# EUROPÄISCHE PATENTSCHRIFT

(11) **EP 2 453 191 B1**
(45) Veröffentlichungstag und Bekanntmachung des Hinweises auf die Patenterteilung: **05.07.2017**
(21) Anmeldenummer: 11008817.6
(22) Anmeldetag: 07.11.2011
(51) Int. Cl.: F25D 23/10, F25D 25/02

(54) **Schubkastenkühlbox**
Drawer cool box
Boîte réfrigérante à tiroir coulissant

(30) Priorität: 31.03.2011 DE 102011015665; 10.11.2010 DE 102010050787
(43) Veröffentlichungstag der Anmeldung: 16.05.2012
(73) Patentinhaber: Mobil Invest GmbH, 30629 Hannover (DE)
(72) Erfinder: Siegert, Thomas, 33378 Rheda-Wiedenbrück (DE)
(74) Vertreter: Rolf, Gudrun, LL.M

(56) Entgegenhaltungen:
- EP-A2- 0 405 680
- WO-A1-2005/064248
- DE-A1-102007 043 213
- JP-A- 2005 030 648
- KR-A- 20030 081 521
- US-A- 4 024 729
- Adande refrigeration: "Adande "Matchbox" Drawer Captures Interest : News : Adande Refrigeration (Applied Design and Engineering)", , 6. Mai 2010 (2010-05-06), XP055193073, Gefunden im Internet: URL:https://web.archive.org/web/2010050619 3032/http://www.adande.com/news/matchbox-d rawer.htm [gefunden am 2015-06-02]

## Beschreibung

Die Erfindung betrifft eine Schubkastenkühlbox aus einer in einem Gehäuse eines Küchenblockes eines Campingfahrzeuges an Auszugsführungen auszieh- und einschiebbar gelagerten Kühlbox mit einer nach oben gerichteten Zugriffsöffnung und einer oberen Kühlboxabdeckung.

Es ist eine Kühlschublade, insbesondere für Schubladenmöbel bekannt, DE 298 06 936 U1, die einen wärmeisolierenden Klappdeckel aufweist sowie von außen zugängliche Griffmulden in diesem Klappdeckel.

Nachteilig an dieser bekannten Kühlschublade ist, dass sie nur mit zwei Händen bedient werden kann, da mit der einen Hand die Schublade aufgezogen und mit der anderen Hand der Deckel angehoben werden muss, um zu kühlende Speisen dort hinein zu legen oder gekühlte Speisen daraus zu entnehmen. Zudem ist eine solche Kühlschublade verhältnismäßig klein und flach und weist nur wenig nutzbares Innenvolumen auf, was zudem, da der Deckel auch nur teilweise abgehoben werden kann, nicht vollständig zugänglich ist.

Ein anderer bekannter Kühlschrank für Nutzfahrzeugkabinen, DE 10 2007 043 213 A1, besitzt eine seitlich ausziehbare Schublade mit nach oben offenen Fachbehältern, die teilweise mit Klapp- oder Schiebedeckeln abgedeckt sein können. Diese können dann ebenfalls auch nur umständlich mit zwei Händen bedient werden.

Bekannt ist auch eine mittels eines Deckels luftdicht verschließbare Kühlschrankschublade mit einem Hebemechanismus dafür aus einem Hydraulikzylinder oder einem Motorantrieb mit einer Zahnstange oder mit einem zum Öffnen des Deckels zu überwindenden Gegendruckes von Schraubenfedern, WO2005/064248A1, wobei der Hebemechanismus über separate Schalter am Kühlschrank ausgelöst werden muss und insgesamt sehr aufwändig und störanfällig ausgebildet ist.

Weiterhin ist ein Kühlschrank mit einer evakuierbaren Schublade bekannt, EP0405680A3, die einen gelenkig daran angelenkten Deckel mit einer Druckfeder zum Aufschwenken aufweist, wenn die Schublade ausgezogen wird. Dies bedeutet, dass die Schublade immer vollständig geöffnet werden muss, wenn der Deckel für eine Entnahme oder ein Eingeben von zu kühlenden Speisen ausreichend weit aufschwenken soll, was sehr umständlich ist und die Zugänglichkeit erschwert und zudem, dass die Oberseite des Deckels beim Ausziehen und Einschieben der Schublade stets unter einer Fläche des Kühlschrankes entlangschleifen muss und ein sicheres Schließen des Deckels nur über die Erzeugung von Unterdruck in der Schublade gewährleistet werden kann, was ebenfalls technisch sehr aufwändig ist.

Aufgabe der Erfindung ist es, eine Schubkastenkühlbox zur Verfügung zu stellen, die sehr viel einfacher ausgebildet und leichter bedienbar ist. Des Weiteren soll die Zugänglichkeit von in der Schubkastenkühlbox gelagerten Lebensmitteln deutlich verbessert werden.

Die Lösung dieser Aufgabe ergibt sich in Verbindung mit den Oberbegriffsmerkmalen des ersten Patentanspruches erfindungsgemäß gemeinsam mit dessen kennzeichnenden Merkmalen insbesondere dadurch, dass die Kühlboxabdeckung über Koppelelemente ortsfest aber beweglich in einem Küchenblock gelagert ist, sodass die Kühlboxabdeckung in einer ausgezogenen Position der Kühlbox innerhalb des Küchenblockes verbleibend nach oben von der Kühlbox abgehoben und in einer eingeschobenen Position nach unten auf die nach oben gerichtete Zugriffsöffnung der Kühlbox abgesenkt ist.

Die Koppelelemente bestehen erfindungsgemäß aus paarweise und beidseitig der Kühlboxabdeckung angeordneten Zweigelenkhebeln, die rechtwinklig zur Auszugsrichtung horizontale Drehachsen besitzen, so dass die Kühlboxabdeckung beim Herausziehen der Kühlbox um die ortsfesten Drehachsen der Zweigelenkhebel nach oben verschwenkt und die Kühlbox vollständig geöffnet aus dem Küchenblock herausgezogen werden kann.

Entsprechend der Erfindung sind zwischen der Kühlboxabdeckung und einem darüber liegenden gehäusefesten Teil des Küchenblockes ein bzw. beidseitig elastisch angeordnete Federelemente vorgesehen, welche die Kühlboxabdeckung permanent mit einer elastisch vorgespannten Federkraft nach oben ziehen. Dadurch aber, dass der Kühlboxabdeckung an ihrer der Auszugsrichtung entgegengesetzten Seite mindestens ein sich nach unten erstreckender Mitnehmer zugeordnet ist, gegen den die hintere innere Stirnseite der Kühlbox zumindest ab einer fast vollständig geschlossenen Position bis hin zur geschlossenen Position drückt, wird die Kühlboxabdeckung gegen die Federkraft um die Drehachsen der Koppelelemente parallel nach unten auf die Zugriffsöffnung der Kühlbox abgesenkt und dort gehalten.

Hierdurch wird auf einfachste Art und Weise eine mechanisch funktionssichere Absenkung der Kühlboxabdeckung zur Verfügung gestellt.

Durch die Ausführung als Schubkastenkühlbox lässt sich gegenüber einer Kühlschublade zunächst ein sehr viel größeres Volumen verwirklichen, insbesondere eine tiefere Box gestalten, die aufgrund dieser tieferen Bauweise auch zu einem wirtschaftlicheren Betrieb führt, da die gekühlte Luft aus der tiefen Box nicht so schnell entweichen kann wie aus der flachen Schublade gem. des Standes der Technik. Des Weiteren erlaubt diese Konstruktion die Verwirklichung einer größtmöglichen Zugriffsöffnung, da der Deckel nicht teilweise auf der Kühlschublade verbleibt, sondern ganz von der Schub-kastenkühlbox abgehoben ist und noch dazu vollständig im Küchenblock verbleibt.

Zur Bedienung dieser Schubkastenkühlbox ist nur noch ein Handgriff erforderlich, so dass die zweite Hand sofort Zugriff auf das gekühlte Material nehmen kann, wodurch sich der Entnahme- oder der Auffüllvorgang wesentlich vereinfacht und beschleunigt, so dass insgesamt noch weniger Wärme bzw. Kälte an die Umgebung abgegeben wird, wodurch sich die Effizienz der erfindungsgemäßen Schubkastenkühlbox weiter verbessert.

Vorteilhafte Ausgestaltungen des Gegenstandes der Erfindung ergeben sich aus und in Kombination mit den technischen Merkmalen der nachfolgenden Unteransprüche.

Bevorzugterweise sind die Koppelelemente jeweils mit den gleichen Längenmaßen ausgestattet, so dass eine parallele Bewegung der Kühlboxabdeckung gegenüber dem oberen Rand der Zugriffsöffnung der Kühlbox erzielt wird. Hierdurch werden unnötige Relativbewegungen zwischen der Zugriffsöffnung und der Kühlboxabdeckung bzw. den beteiligten Dichtungsflächen weitestgehend vermieden, was zu deren Dauerhaltbarkeit beiträgt.

Um die Zugänglichkeit der Schubkastenkühlbox weiter zu verbessern, ist sie so im Gehäuse eines Küchenblockes integriert, dass sie von dessen Vorderseite aus gesehen nach links oder rechts ausziehbar ist, so dass die Kühlbox zumindest in einer ausgezogenen Position und bei einer Anordnung des Gehäuses des Küchenblockes im Bereich einer Seitentür eines Campingfahrzeuges über diese freie Türöffnung dieses Fahrzeuges hinaus stehen kann und so von innerhalb und auch von außerhalb des Fahrzeuges zugänglich ist. Dies liefert einen enormen Vorteil bei der Benutzung, da man sich für einem gewünschten Zugriff in die Kühlbox nicht extra in ein Fahrzeug hinein begeben muss, wenn man sich außerhalb des Fahrzeuges befindet. Die Anordnung des Küchenblockes kann dabei entweder in Längsrichtung eines Fahrzeuges vorgesehen sein oder auch quer zur Fahrrichtung, etwa hinter den Vordersitzen eines Campingfahrzeuges, wobei der Küchenblock dann natürlich so zu installieren ist, dass auch bei geschlossenen Türen ausreichend Freiraum bleiben muss, um die Kühlbox noch seitlich ausziehen zu können.

Eine vorteilhafte Weiterbildung der Erfindung weist Mitnehmer für die Kühlboxabdeckung auf, die bei Nichtgebrauch der Kühlfunktion mechanisch, elektrisch und/ oder elektromagnetisch außer Betrieb setzbar sind, so dass die stromlose Kühlbox dann permanent belüftet ist, wodurch sichergestellt wird, dass sich keine unangenehmen Gerüche in der Schubkastenkühlbox bilden.

Nachfolgend ist ein Ausführungsbeispiel der Erfindung anhand von Zeichnungen näher beschrieben. Es zeigen:
- Fig. 1: eine räumliche Ansicht eins Küchenblockes im Teilschnitt,
- Fig. 2: eine Ansicht des Küchenblockes gemäß Fig. 1 mit ausgezogener Schubkastenkühlbox,
- Fig. 3: eine räumliche Darstellung einer Kühlboxabdeckung mit Abhebemechanik, und
- Fig. 4: eine Seitenansicht einer eingeschobenen Schubkastenkühlbox im Teilschnitt.

Die Schubkastenkühlbox besteht aus einer beweglich in dem Gehäuse eines Küchenblockes 1 gelagerten Kühlbox 2, wobei diese Beweglichkeit über im Bodenbereich der Kühlbox 2 angeordnete Längsführungen 9 ermöglicht wird.

Die Kühlbox 2 weist eine nach oben gerichtet Zugriffsöffnung 5 auf sowie eine Kühl-boxabdeckung 3, die beim Ausziehen der Kühlbox 2 im Gehäuse des Küchenblockes 1 verbleibt.

Die Kühlboxabdeckung 3 ist über zwei paarweise beidseitig daran und im Küchenblock 1 um die Winkel α verschwenkbar angeordnete Zweigelenkhebel darin parallel nach oben beweglich gelagert, wobei zwischen Kühlboxabdeckung 3 und Küchenblock 1 beidseitig der Kühlboxabdeckung 3 jeweils eine elastische Schraubenfeder 7 vorgespannt ist, die die Kühlboxabdeckung 3 permanent in eine angehobene Stellung zieht.

Im hinteren Bereich der Kühlboxabdeckung 3 ist diese mit zwei sich nach unten erstreckenden Mitnehmern 8 ausgestattet, die von der nach innen gerichteten Stirnseite der Kühlbox 2 ab einer fast vollständig bis hin zur vollständig geschlossenen Position mit einer Schließ- bzw. Zuhaltekraft F beaufschlagt werden, die die Koppelelemente 4 gegen die Federkraft des elastischen Federelementes 7 um ihre Drehachsen herum verdrehen und die Kühlboxabdeckung 3 nach unten absenken.

Bei einer Bewegung der Kühlbox 2 nach außen folgen die Mitnehmer 8 über einen geringen Weg, wobei die Kühlboxabdeckung 3 um die Drehachsen der Koppelelemente 4 wieder von dem elastischen Federelement 7 nach oben bewegt und die Zugriffs-öffnung 5 der Kühlbox 2 vollständig geöffnet und zugänglich ist.

## Patentansprüche

1. Schubkastenkühlbox aus einer in einem Gehäuse eines Küchenblockes (1) eines Campingfahrzeuges an Auszugsführungen auszieh- und einschiebbar gelagerten Kühlbox (2) mit einer nach oben gerichteten Zugriffsöffnung (5) und einer oberen Kühlboxabdeckung (3), **dadurch gekennzeichnet, dass** die Kühlboxabdeckung (3) über Koppelelemente (4), die aus paarweise und beidseitig der Kühlboxabdeckung (3) angeordneten Zweigelenkhebeln bestehen, die rechtwinklig zur Auszugrichtung (6) horizontale ortsfeste Drehachsen aufweisen, beweglich in dem Küchenblock (1) gelagert, in einer ausgezogenen Position der Kühlbox (2) innerhalb des Küchenblockes verbleibend nach oben von dieser abgehoben und in einer eingeschobenen Position nach unten auf die Zugriffsöffnung (5) der Kühlbox (2) abgesenkt ist, wobei zwischen der Kühlboxabdeckung (3) und einem darüber liegenden Teil des Gehäuses des Küchenblocks (1) ein elastisches Federelement (7) angeordnet ist, welches die Kühlboxabdeckung (3) permanent mit einer elastischen Federkraft nach oben vorgespannt hält und der Kühlboxabdeckung (3) an seiner der Auszugsrichtung (6) entgegengesetzten Seite ein sich nach unten erstreckender Mitnehmer (8) zugeordnet ist, gegen den die hintere innere Stirnseite der Kühlbox (2) ab einer fast vollständig geschlossenen bis hin zur geschlossenen Position drückt und den Kühlboxdeckel (3) gegen die elastische Federkraft parallel nach unten auf die Zugriffsöffnung (5) bewegt und dort hält.

2. Schubkastenkühlbox nach einem der vorgenannten Ansprüche, **dadurch gekennzeichnet, dass** die Koppelelemente (4) jeweils die gleiche Länge aufweisen und eine parallele Bewegung der Kühlboxabdeckung (3) gegenüber einem oberen Rand der Zugriffsöffnung (5) der Kühlbox (1) erzeugt ist.

3. Schubkastenkühlbox nach einem der vorgenannten Ansprüche, **dadurch gekennzeichnet, dass** sie seitlich in dem Gehäuse des Küchenblockes (1) integriert ist und von einer breiten Vorderseite aus nach links oder rechts ausziehbar ausgebildet ist.

4. Schubkastenkühlbox nach Anspruch 3, **dadurch gekennzeichnet, dass** sie zumindest in einer ausgezogenen Position und einer Anordnung des Gehäuses des Küchenblockes (1) im Bereich einer Seitentür eines Campingfahrzeuges über eine freie Türöffnung hervorragt und von innerhalb und von außerhalb des Fahrzeuges zugänglich ist.

5. Schubkastenkühlbox nach Anspruch 1, **dadurch gekennzeichnet, dass** die Mitnehmer (8) bei Nichtgebrauch der Kühlfunktion mechanisch, elektrisch und/ oder elektromagnetisch außer Betrieb setzbar und die Kühlbox (2) in einem in den Küchenblock (1) eingeschobenen Zustand permanent belüftet ausgebildet ist.

## Claims

1. Drawer-type cooling box consisting of a cooling box (2) which is mounted in a housing of a kitchen unit (1) of a camping vehicle so as to be able to be pulled out and pushed in on pull-out guides and has an upwardly directed access opening (5) and an upper cooling box covering (3), **characterized in that** the cooling box covering (3) is mounted movably in the kitchen unit (1) via coupling elements (4), which consist of double-jointed levers which are arranged in pairs and on both sides of the cooling box covering (3) and have horizontal positionally fixed axes of rotation at right angles to the pull-out direction (6), is lifted off upward from the cooling box (2) in a pulled-out position of same while remaining within the kitchen unit and, in a pushed-in position, is lowered downward onto the access opening (5) of the cooling box (2), wherein an elastic spring element (7) is arranged between the cooling box covering (3) and a part of the housing of the kitchen unit (1) located thereabove, which spring element keeps the cooling box covering (3) permanently prestressed upward with an elastic spring force that side of the cooling box covering (3) which is opposite to the pull-out direction (6) is assigned a downwardly extending driver (8) against which the rear inner end side of the cooling box (2) presses from a virtually completely closed position as far as the closed position and moves the cooling box covering (3) in parallel downward onto the access opening (5) counter to the elastic spring force and keeps said covering there.

2. Drawer-type cooling box according to either of the preceding claims, **characterized in that** the coupling elements (4) are each of identical length, and a parallel movement of the cooling box covering (3) in relation to an upper edge of the access opening (5) of the cooling box (1) is produced.

3. Drawer-type cooling box according to one of the preceding claims, **characterized in that** it is integrated laterally in the housing of the kitchen unit (1) and is designed so as to be able to be pulled out to the left or right from a wide front side.

4. Drawer-type cooling box according to Claim 3, **characterized in that**, at least in a pulled-out position and in an arrangement of the housing of the kitchen unit (1), in the region of a side door of a camping vehicle, said cooling box protrudes beyond a free door opening and is accessible from within and from outside the vehicle.

5. Drawer-type cooling box according to Claim 1, **characterized in that**, when the cooling function is not in use, the drivers (8) can be placed mechanically, electrically and/or electromagnetically out of operation, and the cooling box (2) is designed to be permanently ventilated in a state in which it is pushed into the kitchen unit (1).

## Revendications

1. Boîte réfrigérante à tiroir coulissant, constituée d'une boîte réfrigérante (2) supportée de manière à pouvoir être sortie et rentrée sur des guides d'extraction dans un boîtier d'un bloc de cuisine (1) d'un véhicule de camping, avec une ouverture d'accès (5) orientée vers le haut et un couvercle de boîte réfrigérante supérieur (3), **caractérisée en ce que** le couvercle de boîte réfrigérante (3), par le biais d'éléments d'accouplement (4) qui se composent de leviers à double articulation disposés par paire de chaque côté du couvercle de boîte réfrigérante (3), qui présentent des axes de rotation fixes horizontaux à angle droit par rapport à la direction d'extraction (6), est supporté de manière déplaçable dans le bloc de cuisine (1), est soulevé de la boîte réfrigérante vers le haut tandis que la boîte réfrigérante (2) reste dans une position sortie à l'intérieur du bloc de cuisine et est abaissé vers le bas dans une position rentrée sur l'ouverture d'accès (5) de la boîte réfrigérante (2), un élément de ressort élastique (7) étant disposé entre le couvercle de boîte réfrigérante (3) et une partie du boîtier du bloc de cuisine (1) située par-dessus celui-ci, lequel ressort élastique maintient le couvercle de boîte réfrigérante (3) de manière sollicitée en permanence vers le haut avec une force de ressort élastique et un dispositif d'entraînement (8) s'étendant vers le bas étant associé au couvercle de boîte réfrigérante (3) au niveau de son côté opposé à la direction d'extraction (6), contre lequel dispositif d'entraînement presse le côté frontal arrière intérieur de la boîte réfrigérante (2), à partir d'une position presque complètement fermée à fermée, et déplace et maintient le couvercle de boîte réfrigérante (3) à l'encontre de la force de ressort élastique parallèlement vers le bas sur l'ouverture d'accès (5).

2. Boîte réfrigérante à tiroir coulissant selon l'une quelconque des revendications précédentes, **caractérisée en ce que** les éléments d'accouplement (4) présentent à chaque fois la même longueur et un déplacement parallèle du couvercle de boîte réfrigérante (3) par rapport à un bord supérieur de l'ouverture d'accès (5) de la boîte réfrigérante (1) est produit.

3. Boîte réfrigérante à tiroir coulissant selon l'une quelconque des revendications précédentes, **caractérisée en ce qu'**elle est intégrée latéralement dans le boîtier du bloc de cuisine (1) et est réalisée de manière à pouvoir être extraite vers la gauche ou vers la droite depuis un côté avant large.

4. Boîte réfrigérante à tiroir coulissant selon la revendication 3, **caractérisée en ce qu'**elle fait saillie au moins dans une position sortie et dans un agencement du boîtier du bloc de cuisine (1) dans la région d'une porte latérale d'un véhicule de camping au-delà d'une ouverture de porte libre et est accessible depuis l'intérieur et depuis l'extérieur du véhicule.

5. Boîte réfrigérante à tiroir coulissant selon la revendication 1, **caractérisée en ce que** le dispositif d'entraînement (8), lorsque la fonction de refroidissement n'est pas utilisée, est réalisé de manière à pouvoir être mis hors service de façon mécanique, électrique et/ou électromagnétique et la boîte réfrigérante (2) est réalisée de manière à pouvoir être ventilée de façon permanente dans un état rentré dans le bloc de cuisine (1).
